# EUROPÄISCHE PATENTSCHRIFT

(11) **EP 3 681 640 B1**
(45) Veröffentlichungstag und Bekanntmachung des Hinweises auf die Patenterteilung: **15.07.2026**
(21) Anmeldenummer: 18799430.6
(22) Anmeldetag: 04.10.2018
(51) Int. Cl.: B04B 7/18, B04B 7/16, B04B 3/00

(54) **DISKONTINUIERLICH BETRIEBENE ZENTRIFUGE**
BATCH-OPERATED CENTRIFUGE
CENTRIFUGEUSE À FONCTIONNEMENT DISCONTINU

(30) Priorität: 16.10.2017 DE 102017009589; 02.10.2018 DE 102018007790
(43) Veröffentlichungstag der Anmeldung: 22.07.2020
(73) Patentinhaber: Andritz Fiedler GmbH, 93057 Regensburg (DE)
(72) Erfinder: WEINGARTNER, Markus, 93170 Bernhardswald (DE); SCHOFIELD, Philip, Cobham Surrey KT11 2PU (GB)
(74) Vertreter: patcare Patentanwälte Partnerschaft mbB
(86) Internationale Anmeldenummer: PCT/EP2018/000462
(87) Internationale Veröffentlichungsnummer: WO 2019/076474

(56) Entgegenhaltungen:
- EP-A2- 0 536 953
- WO-A1-2016/025862
- DE-A1- 19 842 042
- DE-U- 7 519 445
- DE-U1- 8 811 771
- GB-A- 425 716
- US-A- 1 625 377

## Beschreibung

Die Erfindung befasst sich mit einer diskontinuierlich betriebenen Zentrifuge, die insbesondere für die Zucker- oder Stärkeindustrie bestimmt ist. Bei der diskontinuierlich betriebenen Zentrifuge ist eine rotierende, zylindrische Zentrifugentrommel vorgesehen, die einen mit Öffnungen versehenen Mantel hat. Die Anzahl von Öffnungen, die zur Entwässerung der Zuckermolasse und den Zuckerkristallen dient, ist bei den bekannten Auslegungsformen aus Stabilitätsgründen der Zentrifugentrommel relativ klein. Als innenliegendes Siebelement wird ein gestanztes und gebohrtes Lochblech eingesetzt. Da so eine kleine offene Fläche durch die geringe Anzahl von Öffnungen vorhanden ist, hat jede einzelne Öffnungen noch zusätzlich den Nachteil, dass bei der Zuckerverarbeitung die Kristalle beim Entwässern von Öffnung zu Öffnung gleiten und auch dabei zerdrückt werden, und sich somit die Effizienz und die Erträge reduzieren. Durch das Abgleiten von Öffnung zu Öffnung während der Entwässerung erzeugt zudem einen erhöhten Verschleiß des Siebelements, so dass dessen Standzeit herabgesetzt wird.

Eine diskontinuierlich betriebene Zentrifuge, insbesondere für die Zucker- oder Stärkeindustrie ist in der WO 2016/025862 A1 beschrieben. Diese diskontinuierlich betriebene Zentrifuge hat eine rotierende, zylindrische Zentrifugentrommel und ein innenliegendes Siebelement. Ferner hat die Zentrifugentrommel einen mit Öffnungen versehenen Mantel und das innenliegende Siebelement ist als Spaltsiebmatte ausgebildet. Hierbei ist das Siebelement in Umfangsabschnitte oder Umfangsegmente unterteilt, um diese Abschnitte in die kleine obere Zentrifugentrommelöffnungen zwischen Antriebswelle und oberem Zylinderflansch einführen und einsetzen zu können. Dieser Stand der Technik beschäftigt sich hauptsächlich mit der Optimierung der Verbindungselemente (Verschlusselemente) der Umfangsabschnitte des Siebelements in der Zentrifugentrommel. Dort ist somit ein Siebelement gezeigt, welches in mehrere Umfangsabschnitte unterteilt ist. Es ist somit eine Anzahl von Stoßstellen zwischen den Umfangsabschnitten vorhanden. Die Stoßstellen sind jedoch nachteilig, da sie in fertigungstechnischer Hinsicht eine mögliche Schwachstelle darstellen. Ferner reduziert jede Stoßstelle die freie offene Fläche des Siebelements und reduziert daher die Effektivität und Leistung der Zentrifuge. Ferner hat jede Stoßstelle Spalten und Hohlräume, wo sich Zuckerkristalle ablagern können und eventuelle auch auf Dauer eine Verunreinigung durch Molasse-Verschleppung hervorrufen. Jede Stoßstelle kann ferner die Wuchtgüte der Zentrifugentrommel durch Fertigungstoleranzen oder Verunreinigungen im Zentrifugierprozeß negativ beeinflussen. Schließlich erhöht jede Stoßstelle die Fertigungskosten und die Fertigungstiefe bei der Herstellung derartiger Siebelemente, welche eine Siebmatte und eine Stützmatte umfassen.

Aus EP 2 782 679 B1 ist eine rotierende, zylindrische Zentrifugentrommel mit Öffnungen für den Ablauf der beim Zentrifugieren entstandenen Flüssigkeiten versehen. Diese Öffnungen haben einen Querschnitt mit einer elliptischen Form.

Bei DE 1 916 280 B1 wird aus mechanischen Gründen vorgeschlagen, die Öffnungen mit einem elliptischen Querschnitt zu versehen. Es lassen sich hierdurch die Spannungen im Zentrifugenmantel im Bereich der Öffnungen reduzieren, und die Haltbarkeit und die Stabilität der gesamten Zentrifugentrommel lassen sich verbessern. Bei kontinuierlich arbeitenden Zentrifugen sind ellipsenartige Öffnungen, also Öffnungen mit elliptischem Querschnitt, aus EP 1 693 112 B1 bekannt. Zur weiteren Optimierung des Zentrifugenmantels nach EP 2 782 679 B1 wird vorgeschlagen, dass die Öffnungen einen Querschnitt mit einer elliptischen Form derart besitzen, dass die Öffnungen innenseitig der Trommel kleiner als die Öffnungen am Außenumfang der Trommel ist. Die elliptische Öffnung ist also derart ausgestaltet, dass die Querschnitte von innen nach außen größer werden. Zusätzlich wird vorgeschlagen, dass die Weite der Öffnungen auf der Innenseite in etwa gleich dem Durchmesser auf der Außenseite ist.

Aus EP 536 953 A2 ist eine Zentrifugentrommel für eine diskontinuierlich betriebene Zentrifuge gemäß dem Oberbegriff des Anspruches 1 bekannt, welche einen mit Öffnungen versehenen Mantel hat, welcher außenseitig durch eine Vielzahl von den Mantel umgebenden Verstärkungsringen verstärkt ist. Die Verstärkungsringe sind in Achsrichtung in regelmäßigen Abständen angeordnet und sind übereinstimmend ausgelegt und bemessen.

Die Erfindung zielt darauf, eine diskontinuierlich betriebene Zentrifuge, insbesondere Zucker- oder Stärkezentrifuge, gemäß der im Oberbegriff des Anspruchs 1 angegebenen Art bereit zu stellen, bei der die Zentrifugentrommel eine ausreichende Eigenstabilität hat, ohne dass die Eigenträgheit der Zentrifugentrommel in unnötiger Weise zunimmt.

Nach der Erfindung wird hierzu eine diskontinuierlich betriebenen Zentrifuge, insbesondere Zucker- oder Stärkezentrifuge, mit einer rotierenden, zylindrischen Zentrifugentrommel, mit einem mit Öffnungen versehenen Mantel, welcher außenseitig durch eine Vielzahl von den Mantel umgebenden Verstärkungsringen verstärkt ist, und einem innenliegenden Siebelement umfassend eine Siebmatte und eine Stützmatte angegeben, welche sich dadurch auszeichnet, dass die Verstärkungsringe belastungsabhängig und belastungsgerecht unterschiedlich ausgelegt sind. Hierdurch kann der Zentrifugentrommel trotz relativ großer und vieler Öffnungen im Mantel eine ausreichende Eigenstabilität verliehen werden, ohne dass die Eigenträgheit der Zentrifugentrommel in unnötiger Weise zunimmt.

Insbesondere hat es sich als sehr zweckmäßig erwiesen, dass die Verstärkungsringe unterschiedliche Ringdicken und/oder Ringhöhen und/oder Ringabstände haben.

Vorzugsweise ist die Auslegung derart getroffen, dass die Verstärkungsringe an den stärker beanspruchten axialen Enden der Zentrifugentrommel stärker ausgebildet sind.

Weitere bevorzugte Einzelheiten sind in den Ansprüchen 4 bis 6 wiedergegeben.

Da die vorgesehenen Verstärkungsringen belastungsabhängig und belastungsgerecht unterschiedlich ausgelegt werden, wozu die Verstärkungsringe unterschiedliche Ringdicken und/oder Ringhöhen und/oder Ringabstände haben, erhält man eine Zentrifuge mit einem Zentrifugenmantel, welcher eine große offene Fläche haben kann, und der doch durch die Verstärkungsringe eine ausreichende Formstabilität und Eigenstabilität besitzt. Insbesondere an den axialen Endflächen der Zentrifugentrommel sind die Verstärkungsringe stärker ausgebildet, um den dort auftretenden höheren Belastungen standhalten zu können.

Die Erfindung wird nachstehend an Hand von bevorzugten Ausführungsformen unter Bezugnahme auf die beigefügte Zeichnung näher erläutert. Hierbei dient als nicht beschränkendes Beispiel eine diskontinuierlich betrieben Zuckerzentrifuge.

In den Figuren der Zeichnung zeigt:
- Fig. 1: eine Querschnittsansicht durch eine diskontinuierlich betriebene Zentrifuge;
- Fig. 2: eine schematische Draufsicht auf die Zentrifuge nach Fig. 1;
- Fig. 3, 4 und 5: schematische, vergrößerte Ausschnittansichten der mit einem Kreis versehenen Bereiche der Zentrifuge in Fig. 1, d.h. Fig. 3 im oberen Bereich, Fig. 4 im mittleren Bereich, Fig. 5 im unteren Bereich;
- Fig. 6: eine schematische, vergrößerte perspektivische Ausschnittsansicht entsprechend Fig. 4;
- Fig. 7: eine perspektivische Explosionsansicht einer diskontinuierlich betriebenen Zentrifuge;
- Fig. 8: eine schematische, perspektivische Ausschnittsansicht des in Fig. 7 mit "Z" bezeichneten Zentrifugenabschnitts;
- Fig. 9: eine perspektivische, schematische Ausschnittsansicht eines mit "Y" in Fig. 7 bezeichneten Zentrifugenabschnitts;
- Fig. 10: eine vergrößerte Schnittansicht der Einzelheit "Y" in Fig. 7 im oberen Bereich der Zentrifuge;
- Fig. 11: eine schematische, vergrößerte Schnittansicht zur Verdeutlichung der Einzelheit "Y" in Fig. 7 im unteren Bereich der Zentrifuge;
- Fig. 12: eine schematische Schnitt- und Seitenansicht einer Zentrifugentrommel zur Verdeutlichung von unterschiedlich ausgelegten Verstärkungsringen und Öffnungen der Zentrifugentrommel; und
- Fig. 13: eine schematische Schnittansicht zur Verdeutlichung von unterschiedlich ausgelegten Verstärkungsringen und Öffnungen an und in der Zentrifugentrommel

Die montagefreundliche Befestigungskonstruktion für das Siebelement und das erleichterte Auswechseln desselben sind nicht Gegenstand der Erfindung.

In den Figuren der Zeichnung sind gleiche oder ähnliche Teile mit denselben Bezugszeichen versehen.

Anhand den Figuren 1 und 2 ist eine diskontinuierlich betriebenen Zentrifuge gezeigt, welche insgesamt mit dem Bezugszeichen Z versehen ist. Zum motorischen Antrieb umfasst die Zentrifuge Z eine Nabe 1 und einen Befestigungsadapter 2, welcher an einem unteren Befestigungsflansch 4 angeschweißt ist, an dem eine rotierende, zylindrische Zentrifugentrommel 3 angeschweißt ist, wie dies beispielsweise aus Fig. 5 zu ersehen ist, wobei die Schweißnaht mit 16 bezeichnet ist. Die Zentrifugentrommel 3 umfasst einen mit Öffnungen 9 versehenen zylindrischen Zentrifugentrommelmantel 8, der insbesondere aus den Fig. 3 bis 6 näher zu ersehen sind. Dieser mit Öffnungen 9 versehene, zylindrische Zentrifugentrommelmantel 8 wird außenseitig von Verstärkungsringen 7 umgeben. Das innenliegende oder das innerhalb der Zentrifugentrommel 3 liegende Siebelement ist insgesamt mit S schematisch in Fig. 1 dargestellt. Ferner umfasst die Zentrifuge Z einen oberen Begrenzungsflansch 5, welcher mit Befestigungselementen, beispielsweise Schrauben 6, mit dem perforierten, zylindrischen Zentrifugentrommelmantel 8 verbunden ist.

Aus der Draufsicht nach Fig. 2 ist der obere Begrenzungsflansch 5 mit einem Befestigungselement 6 in Form von Schrauben zu sehen, sowie auch die Nabe 1 und der Befestigungsadapter 2. Mit einem Pfeil ist die Drehrichtung der Zentrifuge Z bezeichnet.

Wie aus den Fig. 3 bis 6 und 7 zu ersehen ist, umfasst die Zentrifugenkonstruktion den mit Öffnungen 9 versehenen Zentrifugentrommelmantel 8 und das innenliegende Siebelement, welches insgesamt mit S bezeichnet ist. Dieses innenliegende Siebelement S umfasst Siebprofildrähte 10 und Siebstützdrähte 11, so dass das Siebelement S als Wedge-Wire-Siebelement (Stabsiebelement) bzw. als widerstandsgeschweißte Siebmatte 12 ausgebildet ist, welche die Siebprofildrähte 10 und die Siebstützdrähte 11 umfasst.

Ferner ist das als Spaltsiebmatte ausgebildete innenliegende Siebelement S mit den Siebprofildrähten 10 und den Siebstützdrähten 11 außenseitig von einer Stützkonstruktion umgeben, die radiale und axiale Stützdrähte 13, 14 umfasst. Die radialen und axialen Stützdrähte 13, 14 bilden ein Wedge-Wire-Stützelement (widerstandsgeschweißte Stützmatte aus 13 und 14), welche insgesamt mit 15 bezeichnet ist.

Die zylindrische Wedge-Wire-Stützmatte 15 und das als widerstandsgeschweißte Siebmatte gezeigte Wedge-Wire-Siebelement 12 ist mittels eines axialen Spannelements 17, welches anhand den Fig. 7 und 8 näher erläutert wird, im Innenraum des Zentrifugenmantels 8 fixiert, und zwar derart, dass das Siebelement S gegen den Zentrifugentrommelmantel 8 radial verspannt, fixiert und arretiert wird.

Wie aus Fig. 3 zu ersehen ist, ist der mit Öffnungen 9 versehene Zentrifugentrommelmantel 8 fest mit dem oberen Begrenzungsflansch 5 und wie ferner aus Fig. 5 zu ersehen ist, ebenfalls über Schweißnähte 16 fest mit dem unteren Befestigungsflansch 4 verbunden.

In Fig. 7 ist in perspektivischer Ansicht eine Zentrifuge Z in auseinander gezogener Darstellung gezeigt. Das Siebelement S, welches die widerstandsgeschweißte Siebmatte 12 aus den Drähten 10 und 11 und die widerstandsgeschweißte Stützmatte 15 aus den radialen und axialen Stützdrähten 13, 14 umfasst, ist derart ausgelegt, dass das Siebelement S eine Verbundeinheit aus Siebmatte 12 und Stützmatte 15 bildet, welche vorgefertigt ist, und als Ganzes (einstückig) als Siebelement S in die Zentrifugentrommel 3 über ihr oberes offenes Ende, gebildet von dem oberen Begrenzungsflansch 5, einführbar und eingesetzt wird.

Wie auch in Verbindung mit Fig. 8 zu ersehen ist, ist ein axiales Spannelement 17 in Form einer axial verlaufenden Klemmleiste 17 zur Arretierung einer radialen Verspannung des Siebelements S vorgesehen ist. Die in Umfangsrichtung der Zentrifugentrommel 3 aneinanderstoßenden Enden 20 des Siebelements S haben axial verlaufende Endleisten 18, 19, (siehe insbesondere Fig. 8), mit der das axiale Spannelement (Klemmleiste) 17 derart zusammenarbeitet, dass das Siebelement S gegen den Zentrifugentrommelmantel 8 radial verspannt, arretiert und fixiert ist.

Wie ferner aus den Fig. 9 bis 11 zu ersehen ist, ist vorzugsweise um etwa 180° in Umfangsrichtung versetzt zum axialen Spannelement 17 bzw. zur Klemmleiste 17 eine Positioniereinrichtung 21 angeordnet. Hierbei handelt es sich nach den Fig. 9 bis 11 um eine zusätzliche, vorzugsweise um 180°zur Klemmleiste 17 versetzt angeordnete Positionssicherungsleiste 22. Nähere Einzelheiten diesbezüglich werden dann unter Bezugnahme auf die Fig. 8 bis 11, und insbesondere Fig. 9 bis 11, nachstehend noch näher erläutert.

Wie in Fig. 10 gezeigt ist, hat die Zentrifugentrommel 3 mehrere in Umfangsrichtung verteilte Öffnungen 9 und eine Vielzahl von Verstärkungsringen 7, welche außenseitig den Mantel 8 umgeben. In diese Zentrifugentrommel 3, welche bodenseitig einen schematisch angedeuteten Befestigungsflansch 4 hat, wird das Siebelement S als Ganzes eingesetzt, und dann über das Zusammenarbeiten der Klemmleiste 17 mit den Endleisten 18, 19 des Siebelements S gegen den Innenumfang der Zentrifugentrommel 3 zur Verspannung und Arretierung angedrückt.

Die Zentrifuge Z umfasst ferner ein deckelförmiges Ringteil 23, welches auch als Deckelring 23 bezeichnet werden kann, welcher dann abschließend auf den oberen Begrenzungsflansch 5 mittels schematisch dargestellten Schrauben 24 aufgeschraubt ist. Wenn diese Teile alle zusammengefügt und fest miteinander verbunden sind, ist die Zentrifuge Z fertiggestellt und kann dann zum bestimmungsgemäßen Gebrauch eingesetzt werden.

In Fig. 8 ist die Einzelheit Z in Fig. 7 als Ausschnittsansicht und in Vergrößerung näher dargestellt.

Dort sind die aneinanderstoßenden Enden 20 des Siebelements S zu sehen, an denen Endleisten 18, 19 angebracht sind. Mittels einer Klemmleiste bzw. eines axial verlaufenden Spannelements 17, welches als Verschlusselement dient, werden dann die Endleisten 18, 19 an den aneinanderstoßenden Enden 20 des Siebelements S gegen den Zentrifugentrommelmantel 8 arretiert und radial verspannt. Hierbei handelt es sich um eine bevorzugte Auslegungsform eines Verschlusselements für die Fixierung des Siebelements S im Innern der Zentrifugentrommel 3.

Obgleich in Fig. 8 aus Übersichtlichkeitsgründen nicht näher eingetragen ist, könnten an den axial gegenüberliegenden Enden der Klemmleiste 17 Positionierzapfen für das Siebelement S vorgesehen sein, die oberseitig mit dem Deckelring 23 und bodenseitig mit dem Befestigungsflansch 4 axial beabstandet zueinander zusammenarbeiten.

Gemäß einer Ausführungsform, welche aus Fig. 9 in Verbindung mit Fig. 7 zu ersehen ist, ist eine zusätzliche, vorzugsweise um 180° zur Klemmleiste 17 versetzt angeordnete Positionssicherungsleiste 22 vorgesehen.

Wie aus den Fig. 9, 10 und 11 zu ersehen ist, erstreckt sich die Positionssicherungsleiste 22 über die gesamte axiale Erstreckung der Zentrifugentrommel 3 und über diese geringfügig hinaus. Im ringförmigen Deckel 23 ist nach Fig. 9 eine Ausnehmung 25 vorgesehen, in welche das obere axiale Ende der Positionssicherungsleiste 22 eingreift. Hierdurch wird das Siebelement im Innern der Zentrifugentrommel 3 nochmals zusätzlich gesichert. Die Anordnung der Positionssicherungsleiste 22 um ca. 180° in Umfangsrichtung versetzt zur Klemmleiste 17 bringt den Vorteil mit sich, dass eine durch die Endleisten 18 und 19 und die Klemmleiste 17 verursachte Unwucht wenigstens teilweise ausgeglichen werden kann.

In Fig. 10 ist in einer Ausschnittsansicht das Zusammenwirken der Positionssicherungsleiste 22 mit der Ausnehmung 25 im ringförmigen Deckel 22 verdeutlicht.

Wie aus Fig. 11 zu ersehen ist, erstreckt sich das andere axiale Ende der Positionssicherungsleiste 22 in eine zugeordnete Ausnehmung 26 im unteren angeschweißten Befestigungsflansch 4.

In Fig. 12 ist eine insgesamt mit Z' bezeichnete Zentrifuge schematisch verdeutlicht. Aus dieser Fig. 12 ist zu ersehen, dass die Öffnungen 9 im Zentrifugentrommelmantel 8 in axialer Richtung des Mantels 8 in unterschiedlichen Abständen (Axialabständen) ausgebildet sind und unterschiedlich groß bemessen sind. Auch können die Umfangsabstände der Öffnungen 9 gegebenenfalls variieren. Ferner sind in Fig. 12 Verstärkungsringe 7' gezeigt, welche belastungsabhängig und belastungsgerecht unterschiedlich ausgelegt sind. In Fig. 12 ist eine bevorzugte Ausführungsform verdeutlicht, bei der die Verstärkungsringe 7' an den axialen Enden der Trommel 8 größer, d.h. mit größerer Ringhöhe versehen sind. Bei einer diskontinuierlich betriebenen Zentrifuge Z' treten insbesondere im Betrieb die größten Belastungen im Bereich der axialen Enden der Zentrifugentrommel 3 auf.

Wie schematisch aus Fig. 13 zu ersehen ist, können zur belastungsabhängigen und belastungsgerechten Auslegung der Verstärkungsringe 7' die Verstärkungsringe unterschiedliche Dicken und/oder Ringhöhen und/oder Ringabstände haben. Die Ringabstände sind mit t1 bzw. t2 bezeichnet. Durch entsprechende Optimierung dieser Größen der Verstärkungsringe 7' lassen sich Vorteil hinsichtlich einer gleichmäßigen Belastung der Zentrifugetrommel 3 und eine Vergleichmäßigung der Belastung erzielen.

Die unterschiedlichen Ringdicken können im Bereich von 8 mm bis 30 mm, bevorzugt im Bereich von 10 mm bis 19 mm liegen. Die unterschiedlichen Ringhöhen können im Bereich von 10 mm bis 80 mm, bevorzugt im Bereich von 20 bis 60 mm liegen. Die unterschiedlichen Ringabstände t1, t2 können in einem Bereich von 20 mm bis 150 mm, bevorzugt in einem Bereich von 40 mm bis 80 mm liegen.

Wie ferner aus den Figuren schematisch zu ersehen ist, kann das Siebelement S in axialer Stoffdurchlaufrichtung unterschiedliche Öffnungsweiten haben. Die Öffnungsweiten des Siebelements S werden vorzugsweise in Stoffdurchlaufrichtung größer. Gemäß einer bevorzugten Ausführungsform hat die Siebmatte 15 mit 10, 11 eine freie, offene Fläche von 10 % bis 50 %, bevorzugt von 20 % bis 50 %. Insbesondere hat die Siebmatte 15 mit 10, 11 eine Schlitzweite von 0,030 mm bis 0,70 %, bevorzugte von 0,15 % bis 0,5 %.

Bei der Siebmatte 15 mit 10, 11 kommen in bevorzugter Weise Profilstäbe mit einer Profilstabbreite von 0,4 mm bis 1,5 mm, insbesondere von 0,5 mm bis 0,8 mm in Betracht.

Die Stützmatte 15 mit 13, 14 hat vorzugsweise eine freie, offene Fläche von 60 % bis 95 %, und insbesondere von 70 % bis 90 %.

Insbesondere sind im unteren Bereich des Zentrifugentrommelmantels 8 Öffnungen 9 mit größerem Öffnungsquerschnitt von 400 mm² bis 800 mm² vorgesehen. Das Verhältnis von großer Hauptachse zu kleiner Hauptachse der ellipsenförmigen Öffnungen 9 kann in einem Bereich von 1,5 zu 4, vorzugsweise in einem Bereich von 2,0 zu 2,7 liegen.

Insgesamt gesehen macht die insgesamt freie, offene Fläche der mit Öffnungen 9 versehenen Zentrifugentrommel 3 3 % bis 30 %, bevorzugt 5 % bis 10 % aus.

### Bezugszeichenliste

- 1: Nabe
- 2: Befestigungsadapter
- 3: Zentrifugentrommel
- 4: unterer Befestigungsflansch
- 5: oberer Begrenzungsflansch
- 6: Befestigungselement (Schrauben in Fig. 2)
- 7, 7': Verstärkungsring
- 8: mit Öffnungen versehener zylindrischer Zentrifugentrommelmantel
- 9: Öffnungen
- 10: Siebprofildraht
- 11: Siebstützdraht
- 12: Wedge-Wire-Siebelement (widerstandsgeschweißte Siebmatte aus 10 und 11)
- 13: radialer Stützdraht
- 14: axialer Stützdraht
- 15: Wedge-Wire-Stützelement (widerstandsgeschweißte Stützmatte aus 13 und 14)
- 16: Schweißnaht für Verstärkungsring 7, 7'
- 17: axiales Spannelement (Klemmleiste)
- 18: Endleiste
- 19: Endleiste
- 20: aneinanderstoßende Enden des Siebelements S
- 21: Positioniereinrichtung
- 22: Positionssicherungsleiste
- 23: ringförmiger Deckel
- 24: Schrauben
- 25: Ausnehmungen im Deckel 23
- 26: Ausnehmungen im unteren Befestigungsflansch 4
- Z, Z': Zentrifuge insgesamt
- S: innenliegendes Siebelement insgesamt

## Patentansprüche

1. Diskontinuierlich betriebene Zentrifuge, insbesondere Zucker- oder Stärkezentrifuge, mit einer rotierenden zylindrischen Zentrifugentrommel (3) mit einem mit Öffnungen (9) versehenen Mantel (8), welcher außenseitig durch eine Vielzahl von den Mantel (8) umgebenden Verstärkungsringen (7; 7') verstärkt ist, und einem innenliegenden Siebelement (S) umfassend eine Siebmatte (12; 10, 11) und eine Stützmatte (15; 13, 14), **dadurch gekennzeichnet, dass** die Verstärkungsringe (7; 7') belastungsabhängig und belastungsgerecht unterschiedlich ausgelegt sind.

2. Diskontinuierlich betriebene Zentrifuge nach Anspruch 1, **dadurch gekennzeichnet, dass** die Verstärkungsringe (7, 7') unterschiedliche Ringdicken und/oder Ringhöhen und/oder Ringabstände (t1, t2, ...) haben.

3. Diskontinuierlich betriebene Zentrifuge nach Anspruch 1 oder Anspruch 2, **dadurch gekennzeichnet, dass** die Verstärkungsringe (7; 7') an den axialen Enden der Zentrifugentrommel (3) stärker ausgebildet sind.

4. Diskontinuierlich betriebene Zentrifuge nach einem der Ansprüche 1 bis 3, **dadurch gekennzeichnet, dass** die unterschiedlichen Ringdicken in einem Bereich von 8 mm bis 30 mm, bevorzugt von 10 mm bis 19 mm liegen.

5. Diskontinuierlich betriebene Zentrifuge nach einem der Ansprüche 1 bis 4, **dadurch gekennzeichnet, dass** die unterschiedlichen Ringhöhen in einem Bereich von 10 mm bis 80 mm, bevorzugt von 20 mm bis 60 mm liegen.

6. Diskontinuierlich betriebene Zentrifuge nach einem der Ansprüche 1 bis 5, **dadurch gekennzeichnet, dass** die unterschiedlichen Ringabstände (t1, t2,...) in einem Bereich von 20 mm bis 150 mm, bevorzugt von 40 mm bis 80 mm liegen.

## Claims

1. Batch-operated centrifuge, in particular a sugar or starch centrifuge, comprising a rotating cylindrical centrifuge drum (3) having a shell (8) provided with openings (9), which shell (8) is externally reinforced by a plurality of reinforcing rings (7; 7') that surround the shell (8), and having an internal screen element (S) comprising a screen mat (12; 10, 11) and a support mat (15; 13, 14), **characterized in that** the reinforcing rings (7; 7') come in different designs in order to withstand different loads and to meet specific load requirements.

2. Batch-operated centrifuge according to claim 1, **characterized in that** the reinforcing rings (7, 7') vary in thickness and/or height and/or spacing (t1, t2, ...).

3. Batch-operated centrifuge according to claim 1 or claim 2, **characterized in that** the reinforcing rings (7; 7') are thicker at the axial ends of the centrifuge drum (3).

4. Batch-operated centrifuge according to any one of claims 1 to 3 above, **characterized in that** the various ring thicknesses range from between 8 mm and 30 mm, preferably from between 10 mm and 19 mm.

5. Batch-operated centrifuge according to any one of claims 1 to 4 above, **characterized in that** the various ring heights range from between 10 mm and 80 mm, preferably from between 20 mm and 60 mm.

6. Batch-operated centrifuge according to any one of claims 1 to 5 above, **characterized in that** the various ring spacings (t1, t2, ...) range from between 20 mm and 150 mm, preferably from between 40 mm and 80 mm.

## Revendications

1. Centrifugeuse à fonctionnement discontinu, en particulier centrifugeuse à sucre ou amidon, pourvue d'un tambour de centrifugeuse cylindrique rotatif (3) ayant une gaine (8) dotée d'ouvertures (9), laquelle est renforcée du côté extérieur par une pluralité d'anneaux de renforcement (7 ; 7') entourant la gaine (8), et un élément de criblage (S) reposant à l'intérieur, comprenant une toile de criblage (12 ; 10, 11) et une toile d'appui (15 ; 13, 14), **caractérisée en ce que** les anneaux de renforcement (7, 7') sont conçus différemment sur le plan de la dépendance à la charge et de l'adaptation à la charge.

2. Centrifugeuse à fonctionnement discontinu selon la revendication 1, **caractérisée en ce que** les anneaux de renforcement (7, 7') ont des épaisseurs d'anneau et/ou des hauteurs d'anneau et/ou des distances inter-anneau (t1, t2,...) différentes.

3. Centrifugeuse à fonctionnement discontinu selon la revendication 1 ou la revendication 2, **caractérisée en ce que** les anneaux de renforcement (7 ; 7') sont conçus plus épais au niveau des extrémités axiales du tambour de centrifugeuse (3).

4. Centrifugeuse à fonctionnement discontinu selon l'une des revendications 1 à 3, **caractérisée en ce que** les différentes épaisseurs d'anneau se situent dans une plage de 8 mm à 30 mm, de préférence de 10 mm à 19 mm.

5. Centrifugeuse à fonctionnement discontinu selon l'une des revendications 1 à 4, **caractérisée en ce que** les différentes hauteurs d'anneau se situent dans une plage de 10 mm à 80 mm, de préférence de 20 mm à 60 mm.

6. Centrifugeuse à fonctionnement discontinu selon l'une des revendications 1 à 5, **caractérisée en ce que** les différentes distances inter-anneau (t1, t2, ...) se situent dans une plage de 20 mm à 150 mm, de préférence de 40 mm à 80 mm.
